# FASCICULE DE BREVET EUROPEEN

(11) **EP 4 027 757 B1**
(45) Date de publication et mention de la délivrance du brevet: **10.12.2025**
(21) Numéro de dépôt: 21216186.3
(22) Date de dépôt: 21.12.2021
(51) Int. Cl.: H05B 45/3725

(54) **DISPOSITIF DE CONNEXION POUR REGULATEUR DE COURANT CONSTANT**
ANSCHLUSSVORRICHTUNG FÜR KONSTANTSTROMREGLER
CONNECTION DEVICE FOR A CONSTANT CURRENT REGULATOR

(30) Priorité: 11.01.2021 FR 2100218
(43) Date de publication de la demande: 13.07.2022
(73) Titulaire: Schneider Electric Industries SAS, 92500 Rueil-Malmaison (FR)
(72) Inventeur: ARAUDEAU, Vincent, 38000 Grenoble (FR)
(74) Mandataire: Lavoix

(56) Documents cités:
- WO-A1-2014/001402
- US-B2- 6 483 314

## Description

### Domaine technique

La présente invention concerne un dispositif de connexion pour un régulateur de courant constant, notamment pour une utilisation dans un circuit en série à courant constant.

### Technique antérieure

Dans le domaine du balisage, notamment lumineux, des aérodromes ou des héliports, on connait des régulateurs de courant constant, qui sont des appareils électriques configurés pour produire un courant de sortie de valeur efficace constante indépendamment des variations de la charge du circuit en série, de la tension d'entrée et des conditions de service spécifiées.

Ces régulateurs de courant contant sont indispensables au balisage des aérodromes ou des héliports.

WO2014/001402A1 décrit un exemple de dispositif de connexion pour un régulateur de courant constant.

Un inconvénient se produit en cas de défaillance ou de maintenance urgente nécessaire sur les régulateurs de courant constant. Ceux-ci doivent alors être remplacés ou déconnectés temporairement, entrainant un arrêt du balisage lumineux. Si cette déconnexion se produit sur une période prolongée, de nuit ou en période de basse visibilité, un risque existe par exemple que des avions nécessitant d'être guidés dans leurs approches de l'aérodrome, ne puissent plus atterrir. Cela peut alors engendrer des temps d'attente additionnels en vol, voire éventuellement le déroutement de l'avion vers un autre aérodrome que l'aérodrome de destination, si le balisage n'est pas opérationnel.

Il peut en découler des pénalités et des contraintes financières significatives pesant sur le gestionnaire de l'aérodrome.

### Résumé

L'invention vient améliorer la situation.

Il est proposé un dispositif de connexion pour un régulateur de courant constant destiné à être relié électriquement à une boucle d'un balisage selon la revendication 1.

Grâce à ces dispositions, le régulateur de courant constant peut être connecté et déconnecté du réseau électrique de façon particulièrement simple et rapide, ce qui permet de limiter le temps de maintenance nécessaire sur celui-ci. Ainsi, la durée pendant laquelle le régulateur de courant constant peut ne pas être en fonctionnement est limitée, et le balisage de l'aérodrome ou de l'héliport davantage assuré.

En étant disposé sur le dispositif de connexion, le dispositif de coupure permet de s'assurer que la mise à la terre de la boucle de balisage soit réalisée même lorsque le régulateur de courant constant est en une position débrochée. En effet, dans le cas où le dispositif de coupure se trouverait directement au niveau du régulateur de courant et non sur un dispositif de connexion déporté selon l'invention, la mise à la terre de la boucle de balisage pourrait ne pas être assurée dans le cas où le régulateur de courant ne serait plus relié électriquement à la boucle de balisage.

Des caractéristiques optionnelles et additionnelles sont données dans les revendications 2 à 9.

L'invention concerne également un ensemble électrique selon la revendication 10.

Selon une réalisation, l'ensemble électrique est selon la revendication 11.

Selon une autre réalisation, l'ensemble électrique est selon la revendication 12.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une représentation schématique d'une boucle fermée à courant constant pour le balisage d'une piste d'un aérodrome.
**Fig.2**
   [Fig. 2] est une représentation schématique de côté d'un dispositif de connexion selon un mode de réalisation de l'invention et d'un régulateur de courant constant.
**Fig. 3**
   [Fig. 3] est une représentation schématique en perspective du dispositif de connexion de la [Fig. 2] lorsque celui-ci est déconnecté électriquement du régulateur de courant constant.
**Fig. 4**
   [Fig. 4] est une représentation du circuit électrique correspondant au dispositif de connexion et au régulateur de courant constant de la [Fig. 2].
**Fig. 5A-5D**
   [Fig. 5A], [Fig. 5B], [Fig. 5C] et [Fig. 5D] sont des représentations du circuit électrique correspondant à différentes positions du dispositif de coupure du dispositif de connexion de la [Fig. 4].

### Description du mode de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

Afin de faciliter la lecture des figures, les différents éléments ne sont pas nécessairement représentés à l'échelle. Sur ces figures, les éléments identiques portent les mêmes références. Certains éléments ou paramètres peuvent être indexés, c'est-à-dire désignés par exemple par premier élément ou deuxième élément, ou encore premier paramètre et second paramètre, etc. Cette indexation a pour but de différencier des éléments ou paramètres similaires, mais non identiques. Cette indexation n'implique pas une priorité d'un élément, ou paramètre par rapport à un autre et on peut interchanger les dénominations. Quand il est précisé qu'un sous-système comporte un élément donné, cela n'exclut pas la présence d'autres éléments dans ce sous-système.

La [Fig. 1] illustre une représentation simplifiée d'une boucle électrique fermée d'un balisage 1, à savoir un circuit en série à courant constant.

Des balises de piste lumineuses 2 (appelées « aeronautical ground lighting » en anglais) sont montées dans un circuit en série et reliées à un régulateur de courant constant 3 (appelé « Constant Current Regulator » en anglais, RCC). Les balises de piste 2 sont ainsi alimentées électriquement par une même intensité, quel que soit leur nombre ou leurs positions, ce qui permet à toutes les balises de piste d'émettre un même signal lumineux.

Afin d'éviter que le claquage d'une balise provoque l'ouverture du circuit, chacune des balises peut être reliée à un transformateur d'isolation (« aeronautical ground lighting series transformers » en anglais). Le circuit primaire des transformateurs d'isolation sont reliés entre eux au circuit en série tandis que les balises de piste 2 sont reliées aux circuits secondaires des transformateurs. Ces transformateurs d'isolation permettent ainsi d'assurer la continuité du circuit en série en cas de rupture d'un filament d'une ampoule d'une balise de piste 2 par exemple.

Le régulateur de courant constant 3 est configuré pour recevoir une énergie électrique et pour fournir un courant constant au circuit en série. A cet effet, il peut produire un courant efficace assigné de sortie compris entre 1,8 A minimum et 6,6 A maximum, voire compris entre 6,7 et 20 A en fonction des spécifications requises par chaque instance nationale. Il peut comprendre plusieurs échelons de courant de sortie disponibles, typiquement trois ou cinq échelons de courant.

Le régulateur de courant constant 3 est configuré pour avoir une puissance assignée comprise entre 1 kVA et 30 kVA pour une fréquence d'exploitation de l'ordre de 50 Hz ou 60 Hz. Le régulateur de courant constant 3 répond notamment aux exigences de la norme de la Commission Electrotechnique Internationale (CEI) 61822:2009 concernant les installations électriques pour l'éclairage et le balisage des aérodromes.

Afin de pouvoir effectuer une maintenance ou un remplacement de façon rapide, un dispositif de connexion 4 selon l'invention est connecté électriquement au régulateur de courant constant 3, illustré plus particulièrement sur la [Fig. 2] et la [Fig. 3].

Le dispositif de connexion 4 est relié à une source d'alimentation électrique 18, illustrée sur la [Fig. 1] et la [Fig. 4], notamment à un réseau électrique conventionnel, au moyen d'un câble d'alimentation électrique 5.

Le dispositif de connexion 4 est également connecté au régulateur de courant constant 3 au moyen de connecteurs ou prises de courant industriel 7, de type embrochable/débrochable, de façon réversible, afin de connecter/déconnecter mécaniquement et électriquement le régulateur de courant constant 3 du dispositif de connexion 4.

Le régulateur de courant constant 3 peut ainsi être alternativement dans une position embrochée, dans laquelle le régulateur de courant constant 3 est connecté mécaniquement et électriquement au dispositif de connexion 4, et dans une position débrochée, dans laquelle le régulateur de courant constant 3 est déconnecté mécaniquement et électriquement au dispositif de connexion 4.

Par embrochable/débrochable ou embroché/débroché, on comprend donc toute coopération mécanique entre le dispositif de connexion 4 et le régulateur de courant constant 3 permettant un passage de courant électrique, notamment par enfichage sur des socles électriques du régulateur de courant constant 4.

Plus généralement, par connecteur ou prise de courant industriel embrochable/débrochable, on comprend toute connectique industrielle adaptée pour tolérer de fortes contraintes électriques et pouvant être connectée/déconnectée manuellement et avantageusement sans outil supplémentaire. Les connecteurs ou prises de courant industriel 7 sont reliées au reste du dispositif de connexion 4 au moyen de câbles 6a, 6b, notamment flexibles, respectant notamment les exigences des normes françaises NF C 15-100 ou NF C 33-225 relatives aux installations électriques en basse tension et aux câbles de balisage.

A cet effet, le dispositif de connexion 4 peut ainsi comprendre un premier connecteur 7a de type femelle, illustré sur la [Fig. 3], configuré pour alimenter le régulateur de courant constant 3 en une tension électrique adaptés. Le premier connecteur 7a du dispositif de connexion 4 peut être embroché dans un premier connecteur de type mâle (non représenté) du régulateur de courant constant 3.

En outre, le dispositif de connexion 4 peut comprendre un second connecteur 7b de type mâle, illustré également sur la [Fig. 3], configuré pour recevoir le courant de sortie généré par le régulateur de courant constant 3. Le second connecteur 7b du dispositif de connexion 4 peut être embroché dans un second connecteur de type femelle (non représenté) du régulateur de courant constant 3. Les premier et second connecteurs 7a, 7b peuvent avantageusement être déconnectés indépendamment l'un de l'autre du régulateur de courant constant 3.

Un câble de sortie électrique 8 du dispositif de connexion 4 permet ensuite de transmettre le courant de sortie généré par le régulateur de courant constant 3 à la boucle de balisage 1 via le dispositif de connexion 4, visible sur la [Fig. 2].

Ainsi, le dispositif de connexion 4 est disposé entre le régulateur de courant constant 3 et respectivement la source d'alimentation électrique 18 et la boucle de balisage 1. Ainsi, une fois que le régulateur de courant constant 3 est déconnecté mécaniquement et électriquement, notamment débroché, du dispositif de connexion 4, celui-ci est mis hors tension et peut être éventuellement facilement réparé ou remplacé.

Afin de pouvoir effectuer des opérations de maintenance sur le régulateur de courant constant 3, le dispositif de connexion 4 comprend un dispositif de coupure 9 (appelé « cutout switch » en anglais), illustré sur la [Fig. 2] et la [Fig. 3]. Le dispositif de coupure 9 est configuré pour isoler et mettre à la terre le régulateur de courant constant 3 et la boucle de balisage 1 avant toute opération de maintenance.

Ce dispositif de coupure 9 permet de se conformer aux exigences de la norme européenne NF EN 61821 relative à la maintenance des circuits série à courant constant pour le balisage aéronautique au sol, et exigeant que la boucle de balisage 1 soit mise à la terre pendant toute la durée de travaux de maintenance.

Selon une réalisation, le dispositif de coupure 9 est un système à actionnement manuel, pouvant prendre une pluralité de positions permettant, pour chaque position, d'entrainer une action électrique distincte sur le régulateur de courant constant 3.

Le dispositif de coupure 9 peut en outre comprendre un dispositif de verrouillage 17 sous la forme d'un loquet par un ou plusieurs cadenas de consignation, ou de tout autre dispositif équivalent. En particulier, le dispositif de verrouillage peut comporter plusieurs cadenas lorsque plusieurs opérateurs différents doivent agir successivement sur le dispositif de connexion 4 ou le régulateur de courant constant 3.

Par consignation, on comprend en particulier une procédure consistant à l'isolation électrique, la mise à la terre et le verrouillage physique de l'ensemble électrique, notamment conforme à la norme NF C18-510 concernant la prévention du risque électrique.

Grâce au dispositif de verrouillage, le dispositif de connexion 4 est consigné afin d'éviter toute remise en tension non autorisée du régulateur de courant 3 et de la boucle de balisage 1.

Plus particulièrement, une position du dispositif de coupure 9, telle que décrite notamment par la suite, peut être verrouillée et/ou consignée, de façon indépendante par un opérateur, ceci même lorsque le régulateur de courant constant 3 a été préalablement déconnecté du dispositif de connexion 4. Le dispositif de connexion 4 permet donc par exemple de se conformer à aux exigences des normes françaises NF C18-510 et NF EN 61 821. Le dispositif de verrouillage 17 est avantageusement spécifique à un dispositif de connexion 4 donné.

Le dispositif de connexion 4 comprend également un interrupteur 10, illustré sur la [Fig. 2] et la [Fig. 3]. L'interrupteur 10 configuré pour interrompre le passage de courant électrique dans le régulateur de courant constant 3 depuis la source d'alimentation électrique 18. De la même façon que le dispositif de coupure 9, l'interrupteur peut également être verrouillé par un dispositif de verrouillage additionnel (non représenté), notamment dans une position ouverte, pour empêcher que le passage du courant soit rétabli pendant la durée de travaux de maintenance.

Selon l'invention, une opération de maintenance peut être facilement réalisée sur le régulateur de courant de façon simplifiée et dans un délai plus court. En outre, grâce aux dispositifs de verrouillage, une intervention de maintenance sur le circuit de balisage peut être réalisée en toute sécurité.

Selon une réalisation, le dispositif de connexion 4 est monté, par exemple sur une surface murale 14 verticale relativement au régulateur de courant constant 3, au moyen d'un élément coulissant 15 de type tiroir. Le dispositif de connexion 4 peut ainsi être facilement déplacé de façon longitudinale et perpendiculaire par rapport à la surface murale 14 afin d'être plus facilement accessible à un opérateur de maintenance si nécessaire. Le dispositif de connexion 4 peut également être facilement désolidarisé de l'élément coulissant 15 fixé à la surface murale 14 pour être éventuellement remplacé.

Selon une autre réalisation, le dispositif de connexion 4 comprend un élément d'affichage ou une interface homme-machine 16 permettant de représenter des informations, tels que des instructions, diagrammes ou plans, à destination de l'opérateur de maintenance et le renseigner sur l'état du dispositif de connexion 4 et/ou du régulateur de courant constant 3.

On décrit ci-après le dispositif de connexion 4 plus particulièrement en lien avec la [Fig. 4] et les [Fig. 5A], [Fig. 5B], [Fig. 5C] et [Fig. 5D]. Les éléments correspondant au dispositif de connexion 4 sur la [Fig. 4] sont entourés par des pointillés 11.

Comme illustrés sur la [Fig. 4] de gauche à droite, la source d'alimentation électrique 18 est reliée au dispositif de connexion 4 via l'interrupteur 10. Le dispositif de connexion 4 est ensuite connecté au régulateur de courant constant 3 au moyen du premier connecteur 7a. Le régulateur de courant constant 3 est connecté au dispositif de connexion 4 au moyen du second connecteur 7b, puis la boucle de balisage 1 est reliée en sortie du dispositif de connexion 4 via le dispositif de coupure 9.

Comme également illustré sur la [Fig. 4], le dispositif de coupure 9 comprend notamment un microinterrupteur 13 (appelé « microswitch » en anglais). Le microinterrupteur est en une position activée lorsqu'il se trouve en position normalement ouverte (« normally open » ; NO) et est n'est pas en position activée lorsqu'il se trouve en position normalement fermée (« normally closed » ; NC).

Le dispositif de coupure 9 peut ainsi être dans une pluralité de positions, respectivement illustrées par les [Fig. 5A], [Fig. 5B], [Fig. 5C] et [Fig. 5D] :
- Une première position, représentée sur la [Fig. 5A], correspondant à une position ouverte, dans laquelle le régulateur de courant constant 3 n'est pas relié électriquement à la boucle de balisage 1 et dans laquelle le microinterrupteur 13 n'est pas activé.
- Une deuxième position, représentée sur la [Fig. 5B], correspondant à une position opérationnelle, dans laquelle le régulateur de courant constant 3 est relié électriquement à la boucle de balisage 1 et dans laquelle le microinterrupteur 13 est activé.
- Une troisième position, représentée sur la [Fig. 5C], correspondant à une position de maintenance, dans laquelle le régulateur de courant constant 3 et la boucle de balisage 1 sont mis à la terre, et dans laquelle le microinterrupteur 13 n'est pas activé.
- Une quatrième position, représentée sur la [Fig. 5D], correspondant à une position de test et/ou de mesure, dans laquelle le régulateur de courant constant 3 et la boucle de balisage 1 sont électriquement isolés l'un de l'autre, le régulateur de courant constant 3 étant mis à la terre et la boucle de balisage 1 étant reliée à un circuit de test, et dans laquelle le microinterrupteur 13 est activé.

Selon une réalisation, l'interrupteur 10 peut prendre la forme d'un déclencheur à minimum de tension, comprenant par exemple une bobine à manque de tension 12.

Afin d'assurer une sécurité positive de l'ensemble électrique, l'interrupteur 10 comprend un circuit de commande (non représenté) configuré pour commander le déclencheur à minimum de tension 12 selon la réalisation illustrée. En particulier, le circuit de commande est configuré pour commander l'ouverture de l'interrupteur 10 si le circuit de commande se trouve dans un état ouvert.

Comme illustrée par le circuit électrique de la [Fig. 4], le circuit de commande peut être dans un état ouvert lorsque le premier connecteur 7a ou le second connecteur 7b du dispositif de connexion 4 sont déconnectés du régulateur de courant constant 3, c'est-à-dire lorsque le régulateur de courant constant 3 est dans la position débrochée

A cet effet, le dispositif de connexion 4 peut comprendre des connectiques type pin, avantageusement intégrés dans les premier et second connecteurs 7a, 7b, illustrés par C1, C2 sur la [Fig. 4].

Le circuit de commande peut également être dans un état ouvert lorsque le microinterrupteur 13 du dispositif de coupure 9 est en position normalement fermée. Ceci permet de s'assurer que l'alimentation électrique est interrompue dès lors que le régulateur de courant constant 3 est isolé électriquement de la boucle de balisage 1, ou dès lors que le régulateur de courant constant 3 et la boucle de balisage 1 sont mis à la terre.

Les connectiques C1, C2 des premier et second connecteur 7a, 7b, ainsi qu'avantageusement le microinterrupteur 13, sont montés en série les uns aux autres ainsi qu'avec l'alimentation électrique du déclencheur à minimum de tension 12 dans le circuit de commande. Comme illustré plus précisément sur la [Fig. 4], les premier et second connecteur 7a, 7b et le microinterrupteur 13 sont reliés à des ports numérotés 1 à 6 de l'interrupteur 10.

## Revendications

1. Dispositif de connexion (4) pour un régulateur de courant constant (3) destiné à être relié électriquement à une boucle (1) d'un balisage, le dispositif de connexion (4) comprenant :
- un premier connecteur (7a) configuré pour alimenter le régulateur de courant constant (3) en une énergie électrique ; et
- un second connecteur (7b) configuré pour recevoir un courant de sortie généré par le régulateur de courant constant (3),
les premier et second connecteurs (7a, 7b) étant configurés pour connecter électriquement et mécaniquement le régulateur de courant constant (3) au dispositif de connexion (4), **caractérisé en ce que**
le dispositif de connexion (4) comprend en outre un dispositif de coupure (9) configuré pour isoler électriquement le régulateur de courant (3) de la boucle de balisage (1), et **en ce que** le dispositif de coupure (9) est configuré pour être actionné manuellement dans une pluralité de positions choisies parmi :
- une position ouverte dans laquelle le régulateur de courant constant (3) n'est pas relié électriquement à la boucle de balisage (1) ;
- une position opérationnelle dans laquelle le régulateur de courant constant (3) est relié électriquement à la boucle de balisage (1) ;
- une position de maintenance dans laquelle le régulateur de courant constant (3) et la boucle de balisage (1) sont mis à la terre ; et
- une position de test et/ou de mesure dans laquelle le régulateur de courant constant (3) et la boucle de balisage (1) sont électriquement isolés l'un de l'autre.

2. Dispositif de connexion (4) selon la revendication 1, comprenant un dispositif de verrouillage (17) configuré pour verrouiller dispositif de coupure (9) et/ou consigner le dispositif de connexion (4).

3. Dispositif de connexion (4) selon l'une quelconque des revendications précédentes, comprenant un interrupteur (10) configuré pour interrompre le passage d'énergie électrique dans le régulateur de courant constant (3).

4. Dispositif de connexion (4) selon la revendication 3, dans lequel l'interrupteur (10) est configuré pour interrompre le passage d'énergie électrique lorsque le premier connecteur (7a) et/ou le second connecteur (7b) sont déconnectés du régulateur de courant constant (3).

5. Dispositif de connexion (4) selon la revendication 3 ou 5, dans lequel le dispositif de coupure (9) comprend un microinterrupteur (13), l'interrupteur (10) étant configuré pour interrompre le passage d'énergie électrique lorsque le microinterrupteur (13) est dans une position non-activée.

6. Dispositif de connexion (4) selon l'une quelconque des revendications, dans lequel une ouverture de l'interrupteur (10) est provoquée par un déclencheur à minimum de tension (12).

7. Dispositif de connexion (4) selon la revendication 6, dans lequel le déclencheur à minimum de tension (12) est une bobine.

8. Dispositif de connexion (4) selon l'une quelconque des revendications précédentes, configuré pour être fixé à une surface murale (14) au moyen d'un élément coulissant (15), de sorte que le dispositif de connexion (4) peut être translaté de façon longitudinale par rapport à la surface murale (14).

9. Dispositif de connexion (4) selon l'une quelconque des revendications précédentes, comprenant un élément d'affichage (16) configurer pour représenter des informations à destination d'un opérateur de maintenance.

10. Ensemble électrique comprenant le dispositif de connexion (4) selon l'une quelconque des revendications précédentes et un régulateur de courant constant (3).

11. Ensemble électrique selon la revendication 10, dans lequel le dispositif de connexion (4) est disposé entre le régulateur de courant constant (3) et respectivement une source d'alimentation électrique (18) et la boucle de balisage (1).

12. Ensemble électrique selon la revendication 10 ou 11, pour une utilisation dans un balisage au sol d'un aérodrome ou d'un héliport.

## Patentansprüche

1. Verbindungsvorrichtung (4) für einen Konstantstromregler (3), der dazu bestimmt ist, elektrisch mit einer Schleife (1) einer Befeuerung verbunden zu werden, die Verbindungsvorrichtung (4) umfassend:
- einen ersten Verbinder (7a), der konfiguriert ist, um den Konstantstromregler (3) mit elektrischer Energie zu versorgen; und
- einen zweiten Verbinder (7b), der konfiguriert ist, um einen von dem Konstantstromregler (3) erzeugten Ausgangsstrom zu empfangen,
wobei der erste und der zweite Verbinder (7a, 7b) konfiguriert sind, um den Konstantstromregler (3) elektrisch und mechanisch mit der Verbindungsvorrichtung (4) zu verbinden, **dadurch gekennzeichnet, dass**
die Verbindungsvorrichtung (4) ferner eine Trennvorrichtung (9) umfasst, die konfiguriert ist, um den Stromregler (3) elektrisch von der Befeuerungsschleife (1) zu isolieren, und dass die Trennvorrichtung (9) konfiguriert ist, um manuell in einer Vielzahl von Positionen betätigt zu werden, die ausgewählt sind aus:
- einer offenen Position, in der der Konstantstromregler (3) nicht elektrisch mit der Befeuerungsschleife (1) verbunden ist;
- einer Betriebsposition, in der der Konstantstromregler (3) elektrisch mit der Befeuerungsschleife (1) verbunden ist;
- einer Wartungsposition, in der der Konstantstromregler (3) und die Befeuerungsschleife (1) geerdet sind; und
- einer Test- und/oder Messposition, in der der Konstantstromregler (3) und die Befeuerungsschleife (1) elektrisch voneinander isoliert sind.

2. Verbindungsvorrichtung (4) nach Anspruch 1, umfassend eine Verriegelungsvorrichtung (17), die konfiguriert ist, um die Trennvorrichtung (9) zu verriegeln und/oder die Verbindungsvorrichtung (4) zu sperren.

3. Verbindungsvorrichtung (4) nach einem der vorherigen Ansprüche, umfassend einen Schalter (10), der konfiguriert ist, um den Fluss von elektrischer Energie durch den Konstantstromregler (3) zu unterbrechen.

4. Verbindungsvorrichtung (4) nach Anspruch 3, wobei der Schalter (10) konfiguriert ist, um den Fluss von elektrischer Energie zu unterbrechen, wenn der erste Verbinder (7a) und/oder der zweite Verbinder (7b) von dem Konstantstromregler (3) getrennt werden.

5. Verbindungsvorrichtung (4) nach Anspruch 3 oder 5, wobei die Unterbrechungsvorrichtung (9) einen Mikroschalter (13) umfasst, der Schalter (10) konfiguriert ist, um den Fluss von elektrischer Energie zu unterbrechen, wenn der Mikroschalter (13) in einer nicht aktivierten Position ist.

6. Verbindungsvorrichtung (4) nach einem der Ansprüche, wobei ein Öffnen des Schalters (10) durch einen Unterspannungsauslöser (12) bewirkt wird.

7. Verbindungsvorrichtung (4) nach Anspruch 6, wobei der Unterspannungsauslöser (12) eine Spule ist.

8. Verbindungsvorrichtung (4) nach einem der vorherigen Ansprüche, die konfiguriert ist, um mittels eines Gleitelements (15) an einer Wandfläche (14) befestigt zu werden, sodass die Verbindungsvorrichtung (4) translatorisch in Längsrichtung in Bezug auf die Wandfläche (14) verschiebbar ist.

9. Verbindungsvorrichtung (4) nach einem der vorherigen Ansprüche, umfassend ein Anzeigeelement (16), das konfiguriert ist, um Informationen für einen Wartungsarbeiter darzustellen.

10. Elektrische Anordnung, umfassend die Verbindungsvorrichtung (4) nach einem der vorherigen Ansprüche und einen Konstantstromregler (3).

11. Elektrische Anordnung nach Anspruch 10, wobei die Verbindungsvorrichtung (4) zwischen dem Konstantstromregler (3) und jeweils einer Stromquelle (18) und der Befeuerungsschleife (1) angeordnet ist.

12. Elektrische Anordnung nach Anspruch 10 oder 11 zur Verwendung in einer Bodenbefeuerung eines Flugplatzes oder eines Hubschrauberlandeplatzes.

## Claims

1. A connection device (4) for a constant current regulator (3) intended to be electrically connected to a loop (1) of a beacon, the connection device (4) comprising:
- a first connector (7a) configured to supply electrical energy to the constant current regulator (3); and
- a second connector (7b) configured to receive an output current generated by the constant current regulator (3),
the first and second connectors (7a, 7b) being configured to electrically and mechanically connect the constant current regulator (3) to the connection device (4), **characterised in that** the connection device (4) further comprises a disconnection device (9) configured to electrically isolate the current regulator (3) from the beacon loop (1), and **in that** the disconnection device (9) is configured to be manually actuated in a plurality of positions selected from:
- an open position in which the constant current regulator (3) is not electrically connected to the beacon loop (1);
- an operational position in which the constant current regulator (3) is electrically connected to the beacon loop (1);
- a maintenance position in which the constant current regulator (3) and the beacon loop (1) are earthed; and
- a test and/or measurement position in which the constant current regulator (3) and the beacon loop (1) are electrically isolated from each other.

2. The connection device (4) according to claim 1, comprising a locking device (17) configured to lock the disconnection device (9) and/or to lock the connection device (4).

3. The connection device (4) according to any one of the preceding claims, comprising a switch (10) configured to interrupt the passage of electrical energy through the constant current regulator (3).

4. The connection device (4) according to claim 3, wherein the switch (10) is configured to interrupt the passage of electrical energy when the first connector (7a) and/or the second connector (7b) are disconnected from the constant current regulator (3).

5. The connection device (4) according to claim 3 or 5, wherein the disconnection device (9) comprises a microswitch (13), the switch (10) being configured to interrupt the passage of electrical energy when the microswitch (13) is in a non-activated position.

6. The connection device (4) according to any one of the claims, wherein an opening of the switch (10) is caused by an undervoltage release (12).

7. The connection device (4) according to claim 6, wherein the undervoltage release (12) is a coil.

8. The connection device (4) according to any one of the preceding claims, configured to be secured to a wall surface (14) by means of a sliding member (15), such that the connection device (4) is longitudinally translatable relative to the wall surface (14).

9. The connection device (4) according to any one of the preceding claims, comprising a display element (16) configured to represent information for a maintenance operator.

10. An electrical assembly comprising the connection device (4) according to any one of the preceding claims and a constant current regulator (3).

11. The electrical assembly according to claim 10, in which the connection device (4) is arranged between the constant current regulator (3) and, respectively, a power supply source (18) and the beacon loop (1).

12. The electrical assembly according to claim 10 or 11, for use in an airfield or heliport ground lighting system.
